# EUROPÄISCHE PATENTSCHRIFT

(11) **EP 1 101 255 B1**
(45) Veröffentlichungstag und Bekanntmachung des Hinweises auf die Patenterteilung: **26.09.2001**
(21) Anmeldenummer: 99950447.5
(22) Anmeldetag: 30.07.1999
(51) Int. Cl.: H01R 9/03, H01R 4/02, H01R 43/02

(54) **BATTERIEPOLANSCHLUSSKABEL**
BATTERY TERMINAL CONNECTION CABLE
CABLE DE CONNEXION POUR COSSE DE BATTERIE

(30) Priorität: 01.08.1998 DE 19834792; 13.02.1999 DE 19906088
(43) Veröffentlichungstag der Anmeldung: 23.05.2001
(73) Patentinhaber: Fröhlich, Bernhard, 37520 Osterode (DE)
(72) Erfinder: Welcker, Friedrich, 58119 Hagen-Hohenlimburg (DE)
(74) Vertreter: Castell, Klaus, Dr.-Ing.
(86) Internationale Anmeldenummer: DE9902323
(87) Internationale Veröffentlichungsnummer: WO0008718

(56) Entgegenhaltungen:
- EP-A- 0 671 790
- EP-A- 0 707 321
- US-A- 1 970 022
- US-A- 3 566 465
- US-A- 4 325 760

## Beschreibung

Die Erfindung betrifft ein Batteriepolanschlusskabel mit einem Strang aus einer Vielzahl feiner Drähte und einem weiteren Teil mit einer Bohrung für eine Schraube, wobei am weiteren Teil die Vielzahl feiner Drähte miteinander verschweißt ist, ein Verfahren zur Hersteliung eines Batteriepolanschlusskabels und eine Vorrichtung zur Herstellung eines derartigen Kabels.

Batteriepolanschlußkabel werden vorallem dazu verwendet, Batteriezellen miteinander galvanisch zur verbinden. In diesem Fall spricht man auch von Zellenverbindern. Um relativ hohe Ströme bei geringem elektrischen Widerstand zu leiten, besteht der Strang meist aus Kupferdrähten, die zu einem Strang mit einem Querschnitt von etwa 50 mm² verdrillt sind. Je nach Anwendungsbereich kommen jedoch auch dickere und dünnere Stränge zum Einsatz.

Um einen derartigen Strang aus einer Vielzahl feiner Kupferdrähte mit einem Batteriepol zu verbinden, wird zunächst ein Rohrstück aus Kupfer über den Strang gestülpt und anschließend wird dieses Rohrstück zu annähernd einer Platte gepreßt. In diese Platte wird eine Bohrung eingebracht, die zunächst durch die Oberseite des ursprünglichen Rohrstückes, dann durch die gepreßten Kabel und letztlich durch die Unterseite des ursprünglichen Rohrstücks geht. In diese Bohrung wird letztlich eine Schraube gesteckt, die mit einem Gewinde im Batteriepol zusammenwirkt, so daß beim Anziehen der Schraube der mittels der Knpferhülse zusammengefaßte Strang an den Batteriepol gepreßt wird.

In der Praxis hat sich gezeigt, daß auch eine relativ fest angezogene Schraube sich bei Erschütterungen - wie sie insbesondere bei in Fahrzeugen angeordneten Batterien auftreten - lockert. Dies führt dazu, daß das Ende des Kabels nicht mehr fest mit dem Batteriepol in Verbindung steht. Der Kontakt läuft somit über kleinere Flächen und wird somit stark beeinträchtigt. Dies führt bei stärkerer Lockerung zu unerwünschter Erwärmung bis hin zur Funkenbildung.

Um ein sich Lockern der Schrauben zu verhindern, wird bei bekannten Batteriepolen ein Kunststoffteil, wie vorzugsweise eine Kunststoffkugel, im Gewindebereich zwischen der Schraube und dem Batteriepol angeordnet. Diese Kngel verformt sich beim Eindrehen der Schraube und wirkt einem sich Lockern der Schraube entgegen.

Das Einbringen der Kngel oder eines anderen Kunststoffteils führt dazn, daß teure Spezialschrauben benötigt werden. Da Batteriepolverbinder ein Massenprodukt sind, das in hohen Stückzahlen hergestellt wird, führt jede Verteuerung des Produktes zu wirtschaftlichen Nachteilen.

Ein gattungsgemäßes Batteriepolanschlusskabei ist aus der EP-A-0 707 321 bekannt. Das durch Punktschweißen hergestellte Ende des Kabelstranges führt in der Praxis nicht zu den geforderten Festigkeitswerten des Kabelendes, so dass die beschriebenen Kabel sich als Batteriepolkabel nicht bewährt haben.

In der US 4,325,760 wird ein Kabei beschrieben, dessen Ende verlötet wurde. Das Löten ist jedoch ein aufwendiger Verfahrensschritt, der im Bereich der Massenproduktion zu erhöhten Kosten führt.

Der Erfindung liegt die Aufgabe zugrunde, eine kostengünstige Verbindung zwischen Batteriepolanschlusskabel und Batteriepol bereitzustellen, die auch bei starker Erschütterung oder Wärmeausdehnung eine feste Anlage des Batteriepolanschlusskabels am Batteriepol gewährleistet.

Diese Aufgabe wird mit einem gattungsgemäßen Batteriepolanschlusskabel gelöst, bei dem der Strang zumindest teilweise isoliert ist und das weitere Teil am Ende des Stranges befestigt ist.

Der Erfindung liegt die Erkenntnis zugrunde, daß das Problem der Lockerung der Schraube im Batteriepol nicht primär auf ungenügenden Halt der Schraube im Batteriepol zurückzuführen ist. Die Ursache für sich lockernde Schrauben liegt darin, daß am Kontaktstück des Batteriepolanschlußkabels in Folge der fließenden Ströme zeitweise höhere Temperaturen auftreten. Bei sich verändernden Temperaturen werden die feinen Drähte innerhalb der Knpferhülse zeitweise stärker zusammengepreßt und verbleiben dann in der stärker gepreßten Form. Dadurch wird nach mehrmaligen Temperaturschwankungen der ursprünglich festgezogenen Schraube weniger Kraft entgegengesetzt, so daß die Schraube lockerer im Gewinde sitzt. Ein sich Lösen der Schraube kann dann nur noch mit dem oben beschriebenen Kunststoffteil verhindert werden. Das Kunststoffteil verhindert zwar ein sich Lösen der Schraube, die Tatsache, daß die Schraube jedoch zeitweise weniger Druck auf das Kontaktstück ausübt, wird durch das Kunststoffteil nicht verhindert. Ein konstanter Druck auf das Kontaktstück wird jedoch benötigt, um einen kontinuierlich gleich guten Stromfluß zu gewährleisten.

Praxisversuche haben gezeigt, daß beim. Anschrauben eines Kabelendes aus miteinander verschweißten Drähten die oben beschriebene Komprimierung des Anschlußstückes nicht auftritt und somit normale Schrauben ohne Lockerungsschutz verwendet werden können. Da die Schraube nun mit einem konstanten Druck das Kontaktstück auf den Batteriepol drückt, entstehen optimale elektrische Voraussetzungen und somit auch verringerte Erwärmungen im Kontaktbereich.

Erfindungsgemäß ist ein weiteres Teil am Ende des Stranges befestigt. Dieses weitere Teil kann beispielsweise als Kontaktstück dienen und ist auf verschiedene Arten mit dem zu einem Vollmaterial verschweißten Ende des Stranges verbindbar.

Eine besonders bevorzugte Ausführungsform eines Batteriepolanschlusskabels entsteht, wenn das weitere Teil am Ende des Stranges angeschweißt ist. Somit kann ein besonders günstig ausgeformtes Kontaktstück verwendet werden. Dies ermöglicht es, vor allem auch das Gewicht des Batteriepolanschlusskabels zu reduzieren.

Vorteilhaft ist es, wenn das weitere - vorzugsweise als Kontaktstück ausgebildete - Teil aus Kupfer ist.

Bei sämtlichen bekannten Batteriepolanschlußkabeln erstreckt sich die Längsachse des weiteren Teils in Richtung der Achse des Batteriepolanschlußkabels. Da das Batteriepolanschlußkabel als Verbindungselement zwischen zwei Polen dient, scheint es sinnvoll zu sein, ein sich in der Achse des Batteriepolanschlußkabels erstreckendes weiteres Teil zu verwenden. Versuche haben aber gezeigt, daß es in vielen Fällen von großem Vorteil ist, wenn das weitere Teil so angeordnet ist, daß seine Längserstreckung in einem Winkel zur Längsachse des Kabels verläuft. Beispiele einer derartigen Anordnung sind in den Figuren 6 bis 9 dargestellt.

Je nach Anordnung der Batteriepole werden die Verbindungskabel in der Praxis häufig sehr stark gebogen. Gerade die winkliche Anordnung des weiteren Teils zur Achse des Batteriepolanschlußkabels verringert in vielen Fällen die notwendige Biegung des Kabels und ermöglicht es darüber hinaus, kürzere Kabels zu verwenden. Die beschriebene Anordnung führt somit dazu, daß die Kabel geschont werden und der Materialeinsatz reduziert werden kann.

Die beschriebene winkliche Anordnung ist auch unabhängig von den zuvor beschriebenen Merkmalen für Batteriepolanschlußkabel von großer Bedeutung und kann daher beispielsweise auch bei Klemmverbindungen zwischen Kabelstrang und weiterem Teil vorteilhaft eingesetzt werden.

Die erfindungsgemäße Aufgabe wird auch mit einem Verfahren zur Herstellung eines Batteriepolanschlusskabels gelöst, bei dem ein Strang aus einer Vielzahl feiner Drähte mittels Ultraschall verschweißt wird und der Strang zu einem Kontaktstück oder mit einem Kontaktstück verschweißt wird.

Aus der EP-A-0 671 790 ist zwar die Verwendung von Ultraschall zur Herstellung elektrischer Verbindungen bekannt. Das Verschweißen des Stranges zu einem Kontaktstück oder mit einem Kontaktstück ist dieser Schrift jedoch nicht zu entnehmen.

Alle bisher angedachten Arten des Verschweißens oder Verlötens eines Endes des Stranges scheiterten daran, daß der hohe Wärmceintrag beim Schweißvorgang von den üblicherweise verwendeten Kupferkabein zur Isolationschicht weitergeleitet wird. Dies führt einerseits zu einer Zerstörung der Isolation und andererseits wird die eingebrachte Wärme schnell abgeleitet. Erst das Verschweißen mittels Ultraschall führte zu so guten Ergebnissen, daß die Isolationsschicht während des Verschweißens am Kabelstrang verbleiben kann. Dieses überraschende Ergebnis reduziert den Energieeintrag und erlaubt es, bekannte Herstellverfahren zur Umspritzung der Anschlußbereiche mit Kunststoff auch für das neue Batteriepolanschlußkabel zu verwenden.

Zur Herstellung des erfindungsgemäßen Batteriepolanschlußkabels wird eine Vorrichtung vorgeschlagen, die eine Sonotrode, eine Strangzuführeinrichtung, eine Kontaktstückzuführeinrichtung und einen Druckzylinder aufweist, der so angeordnet ist, dass mit ihm der Strang und das Kontaktstück aufeinanderpreßbar sind. Erfindungsgemäß wirken bewegliche Backen quer zur Achse des Druckzylinders auf den Strang.

Diese Vorrichtung erlaubt eine automatische, schnelle Herstellung der Batteriepolanschlusskabel.

Da beim Pressen des Drahtstranges die feinen Drähte zur Seite herausgedrückt werden, sind an der erfindungsgemäßen Vorrichtung bewegliche Backen angeordnet, die quer zur Achse des Druckzylinders auf den Strang wirken.

Diese Backen begrenzen mit dem Druckzylinder und der Sonotrode einen Querschnitt, in dem die Drähte zu einem möglichst kompakten Kupferstück miteinander verschweißt werden sollten. Bei Beendigung des Schweißvorganges werden die Backen vom Strang weg bewegt und der Druckzylinder so zurückgefahren, daß der mit dem Kontaktstück verbundene Strang aus der Vorrichtung entnommen werden kann.

Ein erfindungsgemäßes Ausführungsbeispiel ist in der Zeichnung dargestellt und wird im folgenden näher erläutert. Es zeigt
- Figur 1: eine Seitenansicht eines Batteriepolanschlußkabels ohne Kunststoffummantelung,
- Figur 2: eine Draufsicht auf das Batteriepolanschlußkabel nach Figur 1,
- Figur 3: einen Schnitt durch ein Ende eines Batteriepolanschlußkabels mit Kunststoffummantelung,
- Figur 4: eine schematische Seitenansicht einer Vorrichtung zur Herstellung eines Batteriepolanschlußkabels,
- Figur 5: eine schematische Draufsicht auf die Vorrichtung nach Figur 4,
- Figur 6: eine Draufsicht auf ein Batteriepolanschlußkabel mit einem rechwinklig zur Achse des Kabels angeordneten weiteren Teil,
- Figur 7: eine Darstellung des Batteriepolanschlußkabels nach Figur 6 in gebogener Ausführung,
- Figur 8: eine erste Variante eines etwa im 45° Winkel angeordneten weiteren Teils und
- Figur 9: eine zweite Variante eines etwa im 45° Winkel angeordneten weiteren Teils.

Das in den Figuren 1 und 2 gezeigte Batteriepolanschlußkabel 1 besteht im Wesentlichen aus einem Strang 2 aus einer Vielzahl feiner Drähte, der in einem mittleren Bereich von einer Isolierung 3 umgeben ist. An seinen beiden Enden ist der Strang 2 zu einem abgeflachten Ende 4 bzw. 5 zusammengedrückt. An diesem abgeflachten Ende ist ein Kontaktstück 6 bzw. 7 angeschweißt. Die Kontaktstücke 6 bzw. 7 weisen einen in der Dicke reduzierten Bereich 8 bzw. 9 auf, in dem der abgeflachte Teil 4 bzw. 5 des Stranges 2 mittels eines Ultraschallschweißverfahrens angeschweißt ist. An dem in der Dicke reduzierten Teil 8 des Kontaktstücks 6 schließt sich ein in der Dicke etwas stärkere Bereich 10 bzw. 11 mit einer zentralen Bohrung 12 bzw. 13 an. Die Bohrungen 12 bzw. 13 dienen dazu, das Kontaktstück über eine in die Bohrung gesteckte Schraube (nicht gezeigt) an einem Batteriepol (nicht gezeigt) zu befestigen.

Die Bereiche 4 bzw. 5 des Stranges 2 sind durch den Schweißvorgang zumindest partiel relativ homogen, da die Vielzahl feiner Drähte in diesem Bereich zu einem festen Metallstück verschmolzen ist. Im vorliegenden Fall sind die Drähte und das Kontaktstück aus Kupfer hergestellt. Vorallem das Kontaktstück kann jedoch auch aus Messing hergestellt werden.

Das so vorbereitete Batteriepolanschlußkabel wird, wie in Figur 3 gezeigt, anschließend an seinen Enden in bekannter Art und Weise mit einem Isolationsmaterial 14 umspritzt. Dabei wird der Strang 2 und insbesondere dessen Ende 5 vollständig mit Isolationsmaterial umgeben. Auf der Oberseite 15 des Kontaktstücks 7 ist eine Anlagefläche für den Schraubenkopf (nicht gezeigt) vorgesehen und an der Unterseite 16 des Kontaktstücks 7 ist eine Anlagefläche zur Anlage des Kontaktstücks 9 an einem Batteriepol (nicht gezeigt) vorgesehen.

Zur Herstellung des Batteriepolanschlußkabels wird auf eine Sonotrode 17 aus Titan das Ende 5 des Stranges 2 der Vielzahl feiner Drähte aufgelegt und darüber wird das Kontaktstück 7 so positioniert, daß das Ende 5 am schmaleren Bereich 9 des Kontaktstücks 7 anliegt. Anschließend wird mit Druck ein Zylinder 18 zur Sonotrode 17 hin verfahren, so daß zwischen dem Zylinder 18 und der Sonotrode 17 das schmalere Ende 9 des Kontaktstücks 7 und das Ende 5 des Stranges feiner Drähte zusammengepreßt werden. Während des Preßvorganges werden mittels der Sonotrode zum einen die feinen Drähte des Endes 5 miteinander verschweißt und zum anderen auch gleichzeitig mit dem Kontaktstück verschweißt.

Die in Figur 5 gezeigte Draufsicht auf die gesamte Vorrichtung 19 zeigt bewegliche Backen 20 und 21, die vor dem Zusammendrücken von Kontaktstück 7 und Strang 2 so an den Strang 2 herangefahren werden, daß beim Zusammendrücken der Drähte mittels des Druckzylinders 18 die einzelnen Drähte nicht zur Seite ausweichen können. Um eine optimale Anlage zwischen den Drähten des Stranges 2 und dem Kontaktstück 7 zu erzielen, ist die Form der Backen 21, 22 an die Form des schmaleren Endes 9 des Kontaktstücks 7 angepaßt.

Der gesamte Arbeitsvorgang läßt sich, wie die vorstehenden Ausführungen zeigen, leicht automatisieren, indem der Strang 2 mit einer Strangzuführeinrichtung (nicht gezeigt) und das Kontaktstück 7 mit einer Kontaktstückzuführeinrichtung (nicht gezeigt) zur Sonotrode 17 geführt werden und anschließend dort mittels der Backen 20, 21 und des Zylinders 18 gehalten werden, während die Sonotrode 17 die Drähte des Strangs 2 mit dem Kontaktstück 7 verschweißt. Anschließend werden die Haltereinrichtungen 18, 20 und 21 gelockert, das fertig geschweißte Batteriepolanschlußkabel entnommen und die nächsten Teile zugeführt. Das entnommene Batteriepolanschlußkabel wird letzlich, wie in Figur 3 gezeigt, an seinen Enden mit einer Isolationsschicht 14 umgeben.

Das beschriebene Verfahren erlaubt eine schnelle automatisierte Herstellung von Batteriepolanschlußkabeln und steigert die Qualität der Kabel, da durch die homogene Verbindung der Einzeldrähte miteinander ein sich Lösen der eingesetzten Batteriepolschraube verhindert wird. Genauere Berechnungen erlauben es darüber hinaus, die Menge des eingesetzten Metalls, wie insbesondere des eingesetzten Kupfers, zu reduzieren.

Die Figuren 6 bis 9 zeigen verschiedene Varianten zur Anordnung des Kontaktstücks 7 am Kabelstrang 2. Das weitere Teil 4 hat zusammen mit dem Kontaktstück 7 eine Längserstreckung in Richtung der Achse 22, die im vorliegenden Fall in einem Winkel von 90° zur Längsachse 23 des Kabelstranges 2 verläuft.

Insbesondere wenn der Kabelstrang 2 wie in Figur 7 gezeigt oder in entgegengesetzter Richtung gebogen wird, ergeben sich besonders günstige Möglichkeiten zur Verbindung zweier Batteriepole.

Die Figuren 8 und 9 zeigen zwei verschiedene Möglichkeiten, die Einzelkabel am Kontaktstück in einem Winkel anzuschweißen. Während in Figur 8 das Strangende 2 in Richtung des Verlaufs des Kontaktstücks 7 gebogen ist, verlaufen die Drähte des Stranges 2 beim Ausführungsbeispiel in Figur 9 in Richtung der Achse 23 des Stranges 2 und somit in einem Winkel zur Längsachse 22 des Kontaktstücks 7.

## Patentansprüche

1. Batteriepolanschlusskabel (1) mit einem Strang (2) aus einer Vielzahl feiner Drähte und einem weiteren Teil (4, 5) mit einer Bohrung für eine Schraube, wobei am weiteren Teil (4, 5) die Vielzahl feiner Drähte miteinander verschweißt ist, ***dadurch gekennzeichnet*, *dass*** der Strang (2) zumindest teilweise isoliert ist und das weitere Teil (4, 5) am Ende des Stranges (2) befestigt ist und ein Kontaktstück zur Befestigung des Stranges an einem Batteriepol aufweist.

2. Batteriepolanschlusskabel nach Anspruch 1, ***dadurch gekennzeichnet*, *dass*** das weitere Teil (4, 5) am Ende des Stranges (2) angeschweißt ist.

3. Batteriepolkabel nach einem der Ansprüche 1 oder 2, ***dadurch gekennzeichnet*, *dass*** das weitere Teil (4, 5) ein Kontaktstück (6, 7) zur Befestigting des Stranges (2) an einem Batteriepol aufweist.

4. Batteriepolanschlusskabel nach einem der Ansprüche 1 bis 3, ***dadurch gekennzeichnet*, *dass*** das weitere Teil (4, 5) aus Kupfer hergestellt ist.

5. Batteriepolanschlusskabel nach einem der Ansprüche 1 bis 4, ***dadurch gekennzeichnet, dass*** das weitere Teil (4, 5) so angeordnet ist, dass seine Längserstreckung (22) in einem Winkel zur Längsachse (23) des Kabels (1) verläuft.

6. Verfahren zur Herstellung eines Batteriepolanschlusskabels (1) nach einem der vorhergehenden Ansprüche, bei dem ein Strang (2) aus einer Vielzahl feiner Drähte mittels Ultraschall verschweißt wird, ***dadurch gekennzeichnet*, *dass*** der Strang (2) zu einem Kontaktstück oder mit einem Kontaktstück (6, 7) verschweißt wird.

7. Verfahren nach Anspruch 6, ***dadurch gekennzeichnet*, *dass*** der Strang (2) flächig mit dem Kontaktstück (6, 7) in Berührung gebracht wird und anschließend unter Druck mit dem Kontaktstück (6, 7) verschweißt wird.

8. Vorrichtung zur Herstellung eines Batteriepolanschlusskabel (1) nach einem der vorgehenden Ansprüche mit einer Sonotrode (17), einer Strangzuführeinrichtung, einer Kontaktstückzuführeinrichtung und einem Druckzylinder (18), der so angeordnet ist, dass mit ihm der Strang (2) und das Kontaktstück (7) aufeinanderpreßbar sind, ***gekennzeichnet durch*** bewegliche Backen, die quer zur Achse des Druckzylinders (18) auf den Strang (2) wirken.

## Claims

1. A battery terminal connection cable (1) with a strand (2) comprising a plurality of fine wires and a further part (4, 5) with a hole for a screw, whereby on the further part (4, 5) the plurality of fine wires is welded together, **characterised in that** the strand (2) is at least partly insulated and the further part (4, 5) is attached at the end of the strand (2) and has a contact piece for attaching the strand to a battery terminal.

2. The battery terminal connection cable according to Claim 1, **characterised in that** the further part (4, 5) is welded onto the end of the strand (2).

3. The battery terminal cable according to Claims 1 or 2, **characterised in that** the further part (4, 5) has a contact piece (6, 7) for attaching the strand (2) to a battery terminal.

4. The battery terminal connection cable according to one of Claims 1 to 3, **characterised in that** the further part (4, 5) is made of copper.

5. The battery terminal connection cable according to one of Claims 1 to 4, **characterised in that** the further part (4, 5) is arranged so that its longitudinal extension (22) runs at an angle to the longitudinal axis (23) of the cable (1).

6. The method for manufacturing a battery terminal connection cable (1) according to one of the preceding claims in which a strand (2) comprising a plurality of fine wires is welded by means of ultrasound, **characterised in that** the strand (2) is welded to a contact piece or with a contact piece (6, 7).

7. The method according to Claim 6, **characterised in that** the strand (2) is brought flat in contact with the contact piece (6, 7) and then welded under pressure with the contact piece (6, 7).

8. The device for manufacturing a battery terminal connection cable (1) according to one of the preceding claims with a sonotrode (17), a strand feed device, a contact piece feed device and a pressure cylinder (18), which is arranged so that the strand (2) and the contact piece (7) can be pressed onto one another with it, **characterised by** movable jaws which act on the strand (2) transverse to the axis of the pressure cylinder (18).

## Revendications

1. Câble de raccordement à un pôle d'accumulateur (1) avec un brin (2) constitué d'une pluralité de fils fins et d'une partie supplémentaire (4,5) avec un alésage pour une vis, la pluralité de fils fins étant soudée les uns aux autres sur la partie supplémentaire (4,5), **caractérisé en ce que** le brin (2) est au moins partiellement isolé et la partie supplémentaire (4,5) est fixée à l'extrémité du brin (2) et comprend une pièce de contact pour fixer le brin sur un pôle d'accumulateur.

2. Câble de raccordement à un pôle d'accumulateur selon la revendication 1, **caractérisé en ce que** la partie supplémentaire (4,5) est soudée a l'extrémité du brin (2).

3. Câble pour pôle d'accumulateur selon la revendication 1 ou 2, **caractérisé en ce que** la partie supplémentaire (4,5) comprend une pièce de contact (6,7) pour fixer le brin (2) sur un pôle d'accumulateur.

4. Câble de raccordement à un pôle d'accumulateur selon l'une quelconque des revendications 1 à 3, **caractérisé en ce que** la partie supplémentaire (4,5) est fabriquée en cuivre.

5. Câble de raccordement à un pôle d'accumulateur selon l'une quelconque des revendications 1 à 3, **caractérisé en ce que** la partie supplémentaire (4,5) est disposée de telle sorte que son extension longitudinale (22) se prolonge en faisant un angle par rapport à l'axe longitudinal (23) du câble (1).

6. Procédé de fabrication d'un câble de raccordement à un pôle d'accumulateur (1) selon l'une quelconque des revendications précédentes, dans lequel un brin (2) constitué d'une pluralité de fils fins est soudé à l'aide d'ultrasons, **caractérisé en ce que** le brin (2) est soudé à une pièce de contact ou avec une pièce de contact (6,7).

7. Procédé selon la revendication 6, **caractérisé en ce que** le brin (2) est amené en contact à plat avec la pièce de contact (6,7) puis soudé à la pièce de contact (6,7) en pressant.

8. Procédé de fabrication d'un câble de raccordement à un pôle d'accumulateur (1) selon l'une quelconque des revendications précédentes avec une sonotrode (17), un dispositif d'alimentation en brins, un dispositif d'alimentation en pièces de contact et un cylindre presseur (18), qui est disposé de sorte qu'avec ce dernier, le brin (2) et la pièce de contact (7) peuvent être pressés l'un contre l'autre, **caractérisé par** des mâchoires mobiles qui agissent transversalement à l'axe du cylindre presseur (18) sur le brin (2).
